# EUROPÄISCHE PATENTSCHRIFT

(11) **EP 0 512 406 B1**
(45) Veröffentlichungstag und Bekanntmachung des Hinweises auf die Patenterteilung: **11.01.1995**
(21) Anmeldenummer: 92107371.4
(22) Anmeldetag: 30.04.1992
(51) Int. Cl.: B65D 43/16, E05D 3/02, G21F 5/12

(54) **Behältnis, insbesondere Kleincontainer quaderförmiger Geometrie**
Container, especially small container having a square geometry
Conteneur, en particulier petit conteneur ayant une géométrie carrée

(30) Priorität: 08.05.1991 DE 9105731 U
(43) Veröffentlichungstag der Anmeldung: 11.11.1992
(73) Patentinhaber: Nukem GmbH, D-63754 Alzenau (DE)
(72) Erfinder:
(74) Vertreter: Stoffregen, Hans-Herbert, Dr. Dipl.-Phys.

(56) Entgegenhaltungen:
- DE-U- 8 913 098
- GB-A- 451 222

## Beschreibung

Die Erfindung bezieht sich auf ein Behältnis, insbesondere Kleincontainer, regelmäßig quaderförmigar Geometrie mit Seitenwandungen und Bodenwandung sowie dieser gegenüberliegendem Verschlußdeckel, wobie das Behältnis auf einer Standfläche abstellbar ist.

Für den Transport insbesondere kontaminierter wie z. B. schwach radioaktiver Abfälle werden Behältnisse unterschiedlicher Geometrien wie Tonnen, Fässer oder quaderförmige Container benutzt. Entsprechende Behältnisse müssen unter anderem den Beförderungsbedingungen der entsprechenden Gefahrgutverordnungen genügen.

Bei der Verwendung der Behältnisse muß sichergestellt sein, daß diese jederzeit mit dem zugehörigen Deckel verschließbar sind. Dabei darf der Deckel weder zu Beschädigungen von das Behälterinnere gegenüber dem Äußeren abdichtenden Dichtungen führen, noch selbst Gefahr laufen, daß dieser in geöffneter Stellung z. B. dadurch beschädigt wird, daß er auf eine Standfläche aufschlägt oder ähnliches.

Aufgabe der vorliegenden Erfindung ist es, ein Behältnis der zuvor beschriebenen Art so weiterzubilden, daß das Behältnis durch den Verschlußdeckel ohne Beschädigung der Dichtung verschlossen werden kann und daß bei geöffnetem Behältnis der Deckel nicht Gefahr läuft, auf eine Standfläche aufzuschlagen.

Die Aufgabe wird erfindungsgemäß im wesentlichen dadurch gelöst, daß von dem Verschlußdeckel zumindest ein Scharnierbolzen ausgeht, der in einen Kulissenschlitz eines von einem oberen Randbereich des Behältnisses ausgehenden Scharnierelements eingreift, daß der Scharnierbolzen bei geöffnetem und geschlossenem Behältnis in einem unteren bzw. einem oberem Abschnitt des Kulissenschlitzes festgelegt ist, die zueinander beabstandet sind, daß bei geöffnetem Behältnis der Scharnierbolzen auf einer tragenden Fläche des oberen Abschnitts festgelegt ist, die oberhalb der Stellung, in der der Scharnierbolzen bei geshlossenem Behältnis in dem unteren Abschnitt einnimmt, verläuft, so daß bei geöffnetem und entlang einer Behältnisaußenwandfläche verlaufendem Verschlußdeckel dieser zu der Standfläche beabstandet ist.

Beim Öffnen des Behältnisses erfolgt durch den Kullissenschlitz bedingt eine Zwangsführung des Verschlußdeckels derart, daß die Deckelschwenkachse derart zu der Standflache vergrößert wird, daß bei geöffnetem Verschlußdeckel dieser die Standfläche nicht berühren kann. Dies bedeutet, daß bei Behältnissen mit einer im wesentlichen regelmäßig quaderförmigen Geometrie nicht mehr die Gefahr besteht, daß beim Öffnen des Verschlußdeckels dieser mit dem dem Scharnierelement gegenüberliegenden Randbereich auf eine Standfläche aufschlägt und dort in einem Umfang beschädigt wie verbeult werden kann, daß anschließend ein ordnungsgemäßes Verschließen nicht mehr möglich ist.

Die durch den Kullissenschlitz bedingte Zwangsführung stellt des weiteren sicher, daß der Verschlußdeckel nicht-wie bei Behältnissen bekannter Bauart- um eine ortsfeste Achse schwenkbar ist, die anderfalls bewirken würde, daß beim Öffnen und Schließen des Verschlußdeckels die im oberen Randbereich des Behältnisses verlaufende Dichtung beschädigt wird. Vielmehr erfolgt das Verschwenken in einer Achsstellung, die zu der beabstandet ist, in der das Behältnis von dem Verschlußdeckel ordnungsgemäß verschlossen ist.

Der Kullissenschlitz selbst weist vorzugsweise einen L-, C- oder U-förmigen Verlauf auf, wobei ein von Behälter entfernt liegender in etwa parallel zur Bodenwandung verlaufender kurzer Schenkel vorgesehen ist, in dem bei geöffnetem Behältnis der Scharnierbolzen festlegbar ist. Um ein unkontrolliertes Herausrutschen aus dieser Endlage zu vermeiden, kann der kurze Schenkel in seinem Ende mit einer den Scharnierbolzen haltenden Aufnahme wie Mulde versehen sein.

In weiterer Ausgestaltung der Erfindung kann das Deckelelement bei geöffnetem Behältnis an der Behälteraußenfläche arretierbar sein. Hierzu dient vorzugsweise ein Griff, über den der Verschlußdeckel hantierbar ist. Der Griff kann in einer von der Behälteraußenfläche abragenden vorzugsweise laschenförmigen Aufnahme einrasten, wodurch bei einem Bewegen des Behältnisses in geöffneter Stellung ein unerwünschtes Hin- und Herbewegen des Verschlußdeckels vermieden wird.

Vorzugsweise weist der Verschlußdeckel zwei Scharnierbolzen auf, die in von gegenüberliegenden Seitenwandungen des Behältnisses ausgehende Scharnierelemente eingreifen.

Die Scharnierbolzen selbst können von von dem Verschlußdeckel vorspringenden Laschenelementen ausgehen, die ihrerseits vorzugsweise mit dem Verschlußdeckel verschweißt sind. Dabei sollten die Scharnierbolzen über von der Innenseite des Verschlußdeckels einbringbare Befestigungselemente wie Madenschrauben in den Laschenelementen fixierbar sein, um eine Sicherung gegen ein unerwünschtes Lösen von außen zu bieten.

Die erfindungsgemäßen Behältnisse bestehen aus einer stabilen, dichtgeschweißten Blechkonstruktion, wobei Seiten- und Bodenwände gesickt sein können.

Der Behälterboden weist Füße auf, die mit Zentrierhilfen ausgerüstet sind. Im Deckelbereich sind Aufnahmetaschen, und zwar in den Ecken vorhanden, die gleichfalls als Zentrierhilfe, also zum Positionieren eines auf den Deckel anzuordnenden weiteren Behältnissen ausgebildet sind. Die Aufnahmentaschen können gleichzeitig Anschlagepunkte für Hebezeuge wir Seile und Spreader sein.

Damit die Scharnierbolzen und Scharnierelemente ein Stapeln von Behältnissen nicht behindern, sind erstere derart in Eckbereichen des Behältnisses angeordnet und weisen in der Draufsicht eine derartige flächige Erstreckung auf, daß sie eine Behinderung für ein auf das Behältnis zu stapelndes weiteres Behältnis, also für dessen Behälterfüße nicht darstellen können.

Weitere Einzelheiten, Vorteile und Merkmale der Erfindung ergeben sich nicht nur aus den Ansprüchen, den diesen zu entnehmenden Merkmalen - für sich und/oder in Kombination-, sondern auch aus der nachfolgenden Beschreibung eines den Zeichnungen zu entnehmenden bevorzugten Ausführungsbeispiels.

Es zeigen:
- Fig. 1: eine Seitenansicht eines Behältnisses zur Aufnahme von vorzugsweise kontaminierten Materialien.
- Fig. 2: ein mit einem Kullissenschlitz versehenes Scharnierelement und
- Fig. 3: eine von dem Verschlußdeckel nach Fig. 1 ausgehende Befestigungslasche für einen Scharnierbolzen.

In Fig. 1 ist in Seitenansicht ein erfindungsgemäßes Behältnis (10) in Form eines Kleincontainers zur Aufnahme von Abfällen, insbesondere von kontaminierten aktiven Abfällen dargestellt. Das Behältnis ist eine stabile, dichtgeschweißte Blechkonstruktion, wobei Seitenwandungen (dargestellt Seitenwandungen (12) und (14)) sowie Bodenwandung (16) gesickt sind.

Die Ecken sind mit winkelförmigen Verkleidungen (18) versehen, die bodenseitig in Füße (20) und deckelseitig in Aufnahmetaschen (22) übergehen, die jeweils als Zentrierhilfen beim Stapeln dienen. Die Aufnahmetaschen (22) dienen gleichzeitig als Anschlagepunkte für Hebezeuge. Aus Gründen der Übelsichtlichkeit sind die zuletzt genannten Elemente nur im linken Teil der Fig. 1 dargestellt.

Der Abstand zwischen dem oberen Rand (24) des Behältnisses (10) und der Standfläche (26) ist kleiner als die Breite des das Behältnis (10) verschließenden Verschlußdeckels (28), der in nachstehend beschriebener Weise mit dem Behältnis (10) schwenkbar verbunden ist.

Der Verschlußdeckel (28) ist einteilig ausgebildet, wobei bei geöffnetem Verschlußdeckel (28) die Öffnung des Behältnisses (10) frei zugänglich ist, also Störkanten nicht vorliegen, so daß ein schnelles und störungsfreies Be- und Entladen möglich ist.

Die Sicherung des das Behältnis (10) verschließenden Verschlußdeckels (28) erfolgt über Schnellspannverschlüsse (30) und Lochbleche (32), die in eine behälterseitige Verzahnung (Kerbstifte (34)) eingreifen. Hierbei wird der Verschlußdeckel (28) mit seiner innenliegenden umlaufenden Dichtung (36) gegen den oberen Rand (24) des Behältnisses (24) gedrückt.

Die Lochbleche (32) und Kerbstifte (34) können den jeweiligen Anfordernungen entsprechend ausgelegt sein. Dabei sind die Kerbstifte vorzugsweise schräg verlaufend angeordnet, um eine zusätzliche Sicherung insbesondere bei stoßartigen Beanspuchungen der Behältnisoberseite zu bieten.

Der Verschlußdeckel (28) greift mit in seien Längsseitenrändern verlaufenden Scharnierbolzen (38) in Kullissenschlitze (40) ein, die in Scharnierelementen (42) verlaufen, die ihrerseits vom oberen und gegenüberliegenden Randbereichen des Behältnisses (10) ausgehend. Die Scharnierelemente (42) sind dabei vorzugsweise an gegenüberliegenden Seitenwandungen des Behältnisses (10) befestigt und werden senkrecht von den als Schwenkachse wirkenden Scharnierbolzen (38) durchsetzt.

Die Scharnierbolzen (38) gehen gemäß der Darstellung von Fig. 3 von einem rampenförmigen Laschenelement (144) aus, das auf der Oberseite (47) des Versclußdeckels (28) aufgeschweißt ist. Die Scharnierbolzen (38) werden dabei in den Laschen (144) vorzugsweise mittels Madenschrauben (146) befestigt, die ihrerseits von der Innenfläche des Verschlußdeckels (28) aus einbringbar sind.

Das Scharnierelement (42) mit dem Kullissenschlitz (40) ist vergrößert in Fig. 2 dargestellt. Der Kullissenschlitz (40) weist in etwa eine C-Form auf, wobei ein länglicher Abschnitt (43) parallel zur Seitenwandung (14) verläuft. Von dem Abschnitt (43) gehen zwei kürzere Abschnite (44) und (46) aus, die ihrerseits in ihren Endbereichen nach unten versetzte Abschnitte (48) aufweisen, in denen die Scharnierbolzen (38) einerseits bei verschlossenem Behältnis bzw. andererseits bei vollständig geöffnetem Behältnis (10) verlaufen.

Insbesondere der als Aufnahme dienende Abschnitt (48) stellt sicher, daß bei vollständig geöffnetem Verschlußdeckel (28) ein unerwünschtes Rutschen den Scharnierbolzen (38) in den länglichen Abschnitt (42) hinein und damit schwerkraftbedingt in den unteren kürzeren Abschnitt (46) unterbleibt

Der Abstand der Aufnahme (48) zu der Standfläche (26) ist so groß, daß bei in der Aufnahme (48) liegenden Scharnierbolzen (38) der freie vordere Stirnbereich (52) des Verschlußdeckels (28) zur Standfläche (26) beabstandet ist. Dies bedeutet, daß beim Öffnen des Verschlußdeckels (28) dieser dann nicht auf die Standfläche (26) aufschlagen kann, wenn bei einem ordnungsgemäßen Öffnen der Scharnierbolzen (38) in der Aufnahme (48) verharrt.

Wie der rechte Teil der Fig. 1 verdeutlicht, geht von der Außenfläche des Verschlußelementes (28) eine Handhabe wie Griff (54) aus, die in einer von der Außenfläche (56) der Seitenwandung (14) ausgehenden Aufnahme (58) festlegbar ist. Hierdurch erfolgt eine Arretierung des Verschlußdeckels (28), so daß auch bei Transport eines geöffneten Behältnisses (10) ein unkontrolliertes Hin- und Herschwenken des Verschlußdeckels (28) nicht auftreten kann.

Durch das Eingreifen der Scharnierbolzen (38) in die Kullissenschlitze (40) ist sichergestellt, daß bei geöffnetem Verschlußdeckel (28) dieser erwähntermaßen die Standfläche (26) nicht berühren kann. In diesem Fall ruht der Verschlußbolzen (38) in der Aufnahme (48) des Kullissenschlitzes (40).

Wird der Verschlußdeckel (28) geschlossen, so wird bei gleichzeitigem Verschwenken des Verschlußdeckels (28) in Richtung der Seitenwandung (12) der Scharnierbolzen (38) entlang des parallel zur Seitenwandung (14) verlaufenden längeren Abschnittes (43) des Kullissenschlitzes (40) bewegt, um entlang des unteren kürzeren Schenkels (46) in Richtung des äußeren Endes (Bereichs (50)) zu rutschen. Hierbei erfolgt gleichzeitig ein weiteres Verdrehen des Versclußdeckels (28) derart, daß der unterhalb der Schwenkachse verlaufende Abschnitt der umlaufenden Dichtung (36) sicher auf den oberen Rand (24) des Behältnisses (10) derart zu liegen kommt, daß ein zu Undichtigkeiten führendes Wegquetschen oder ähnliches unterbleibt. Auch ist hierdurch sichergestellt, daß ein Zerstören der Dichtung durch häufiges Öffnen bzw. Verschließen des Behältnisses (10) ausgeschlossen ist.

Das erfindungsgemäße Behältnis weist vorzugsweise eine im wesentlichen gleichmäßige quaderförmige Geometrie mit einem Kantenmaß von 1.100 mm auf. Hierdurch ergibt sich ein Nutzvolumen von ca. 1 m³. Die Materialstärke sollte so ausgelegt werden, daß insgesamt 6 Kleincontainer (10) übereinander stapelbar sind.

## Patentansprüche

1. Behältnis (10), insbesondere Kleincontainer, regelmäßig quaderförmiger Geometrie, mit Seitenwandungen (12, 14) und Bodenwandung (16) sowie dieser gegenüberliegendem Verschlußdeckel (28), wobei das Behältnis auf einer Standfläche (26) abstellbar ist.
**dadurch gekennzeichnet**,
daß von dem Verschlußdeckel (28) zumindest ein Scharnierbolzen (38) ausgeht, der in einen Kulissenschlitz (40) eines von einem oberen Randbereich des Behältnisses (10) ausgehenden Scharnierelements (42) eingreift, daß der Scharnierbolzen bei geöffnetem und geschlossenem Behältnis in einem unteren bzw. einem oberen Abschnitt (46. 44) des Kulissenschlitzes festgelegt ist, die zueinander beabstandet sind, daß bei geöffnetem Behältnis der Scharnierbolzen auf einer tragenden Fläche des oberen Abschnitts (44) festgelegt ist, die oberhalb der Stellung, in der der Scharnierbolzen bei geschlossenem Behältnis in dem unteren Abschnitt (46) einnimmt, verläuft, so daß bei geöffnetem und entlang einer Behältnisaußenwandfläche (56) verlaufendem Verschlußdeckel dieser zu der Standfläche (26) beabstandet ist.

2. Behältnis nach Anspruch 1,
**dadurch gekennzeichnet**,
daß der Kulissenschlitz (40) einen L-, C- oder U-förmigen Verlauf mit vom Bahälter entferntliegendem sich in Richtung der Außenfläche erstreckendem kurzem, den oberen Abschnitt des Kulissenschlitzes bildendem Schenkel (44) aufweist, auf dessen tragender Fläche bei geöffentem Behältnis (10) der Scharnierbolzen (38) festgelegt ist.

3. Behältnis nach Anspruch 2,
**dadurch gekennzeichnet**,
daß der kurze Schenkel (44) in seinem Ende mit einer den Scharnierbolzen (38) haltenden Aufnahme wie Mulde (48) versehen ist.

4. Behältnis nach einem der vorhergehenden Ansprüche,
**dadurch gekennzeichnet**,
daß der Verschlußdeckel (28) bei geöffnetem Behältnis (10) an der Behälteraußenfläche (56) arretiert ist.

5. Behältnis nach Anspruch 1,
**dadurch gekennzeichnet**,
daß von der Außenfläche (56) eine laschenförmige Aufnahme (58) für eine von der Verschlußdeckelaußenfläche ausgehende Handhabe (54) wie Griff ausgeht.

6. Behältnis nach einem der vorhergehenden Ansprüche,
**dadurch gekennzeichnet**,
daß der Scharnierbolzen (38) von einem von dem Verschlußdeckel vorspringenden Laschenelement (144) ausgeht, das vorzugsweise mit dem Verschlußdeckel (28) verschweißt ist.

7. Behältnis nach Anspruch 6,
**dadurch gekennzeichnet**,
daß der Scharnierbolzen (38) in dem Laschenelement (144) mit einem von der Verschlußdeckelinnenseite zugänglichen Befestigungselement wie Madenschraube (146) befestigt ist.

8. Behältnis nach einem der vorhergehenden Ansprüche,
**dadurch gekennzeichnet**,
daß der den Scharnierbolzen (38) bei geöffnetem Verschlußdeckel (28) aufnehmende kurze Schenkel (44) des Kullissenschlitzes (40) von einem längeren Abschnitt (43) des Kullissenschlitzes ausgeht, der parallel oder in etwa parallel zu der Behälteraußenfläche (56) verläuft.

9. Behältnis nach einem der vorhergehenden Ansprüche,
**dadurch gekennzeichnet**,
daß die Verschlußdeckelinnenseite eine umlaufende auf den Rand der Behälteröffnung anlegbare Dichtung (36) aufweist, wobei der Dichtungsabschnitt, der entlag der mit dem Scharnierelement (40) versehenen Seite verläuft, in oder in etwa in Verlängereung des längeren Abschnittes (43) des Kullissenschlitzes (40) verläuft.

10. Behältnis nach einem der vorhergehenden Ansprüche,
**dadurch gekennzeichnet**,
daß von dem Verschlußdeckel (28) zumindest zwei die Verschwenkachse des Verschlußdeckels bildende Scharnierbolzen (38) ausgehen, die in von gegenüberliegenden Seitenwandungen ausgehenden Scharnierelementen (42) eingreifen.

## Claims

1. A container (10), especially a small container of regular square geometry, with side walls (12, 14) and bottom wall (16) and a closing lid (28) opposite thereto, with said container being able to be set down on a flat surface (26),
**wherein**
at least one hinge bolt (38) extends from said closing lid (28) and engages in a link slot (40) of a hinge element (42) extending from an upper edge area of said container (10), said hinge bolt is fixed in a lower or upper section (46, 44) of said link slot when said container is opened or closed respectively, with said sections being at a distance from one another, and said hinge bolt is fixed on a supporting surface of said upper section (44) when said container is opened, with said surface being above the position said hinge bolt assumes in said lower section (46) when said container is closed, such that when said closing lid is open and running along an outer container wall surface (56) said lid is at a distance from said flat surface (26).

2. A container according to Claim 1,
**wherein**
said link slot (40) has an L-shaped, C-shaped or U-shaped course with a short leg (44) at a distance from said container, extending in the direction of the outer surface and forming the upper section of said link slot, on the supporting surface of which leg said hinge bolt (38) is fixed when said container (10) is open.

3. A container according to Claim 2,
**wherein**
said short leg (44) is provided at its end with a receptacle such as a trough (48) holding said hinge bolt (38).

4. A container according to one of the preceding claims,
**wherein**
said closing lid (28) is locked at said container outer surface (56) when said container (10) is open.

5. A container according to Claim 1,
**wherein**
a strap-like receptacle (58) for a handling means (54) such as a grip extending from the closing lid outer surface extends from said outer surface (56).

6. A container according to one of the preceding claims,
**wherein**
said hinge bolt (38) extends from a strap element (14) projecting from said closing lid, said strap element preferably being welded to said closing lid (28).

7. A container according to Claim 6,
**wherein**
said hinge bolt (38) is fastened in said strap element (14) using a fastening element such as a grub screw (16) accessible from the inside of said closing lid.

8. A container according to one of the preceding claims,
**wherein**
said short leg (44) of said link slot (40) holding said hinge bolt (38) when said closing lid (28) is open extends from a longer section (43) of said link slot that is parallel or approximately parallel to said outer container surface (56).

9. A container according to one of the preceding claims,
**wherein**
the inside of said closing lid has an all-round seal (36) for contacting the edge of the container opening, with the seal section running along the side provided with said hinge element (40) being in or approximately in an extension of said longer section (43) of said link slot (40).

10. A container according to one of the preceding claims,
**wherein**
at least two hinge bolts (38) forming the swivel axis of said closing lid (28) extend from said closing lid and engage in hinge elements (42) extending from opposite side walls.

## Revendications

1. Récipient (10) - en particulier conteneur pour petits objets - de géométrie de forme parallélépipédique régulière, avec des parois latérales (12, (14) et un panneau de fond (16) ainsi qu'un couvercle de fermeture (28) qui lui est opposé, dans lequel le récipient peut être déplacé sur une surface plane (26), caractérisé en ce qu'au moins un tourillon à charnière (38) part du couvercle de fermeture (28) qui vient en prise dans une lente à coulisse (40) d'un élément de charnière (42) partant de la zone de bordure supérieure du récipient (10), en ce que le tourillon à charnière est fixé dans le récipient ouvert et dans le récipient fermé dans un segment inférieur ou dans un segment supérieur (46), (44) de la lente à coulisse, éléments espacés l'un de l'autre, en ce que dans le récipient ouvert, le tourillon à charnière est fixé sur une surface portante du segment supérieur (44), laquelle s'étend au-dessus de la position dans laquelle le tourillon à charnière dans le récipient fermé est engagé dans le segment inférieur (46), de sorte que dans le couvercle de fermeture ouvert et qui s'étend le long des surfaces des parois extérieures du récipient (56), celui-ci est espacé de la surface plane (26).

2. Récipient selon la revendication 1, caractérisé en ce que la fente en coulisse (40) possède un tracé en forme de L, de C ou de U avec une branche (44) qui forme le segment supérieur de la fente à coulisse, se tenant à distance du récipient en s'étendant dans la direction des surfaces externes, branche sur les surfaces portantes desquelles dans un récipient ouvert (10) le tourillon à charnière (38) est fixé.

3. Récipient selon la revendication 2, caractérisé en ce que la branche courte (44) est pourvue à son extrémité d'un logement ayant la forme d'une cavité (48) maintenant le tourillon à charnière (38).

4. Récipient selon l'une des revendications précédentes, caractérisé en ce que le couvercle de fermeture (28) est arrêté dans le récipient ouvert (10) sur la surface externe (56) du récipient.

5. Récipient selon la revendication 1, caractérisé en ce que de la surface externe (56) part un logement en forme d'éclisse (58) pour un manche (54) partant des surfaces externes du couvercle de fermeture, code une poignée.

6. Récipient selon l'une des revendications précédentes, caractérisé en ce que le tourillon à charnière (38) part d'un élément de languette (14) qui fait saillie du couvercle de fermeture qui est soudé - de préférence - avec le couvercle de fermeture (28).

7. Récipient selon la revendication 6, caractérisé en ce que le tourillon à charnière (38) est assujetti dans l'élément en languette (44) à un élément de fixation accessible du côté interne du couvercle de fermeture comme une vis sans tête (46).

8. Récipient selon l'une des revendications précédentes, caractérisé en ce que la branche courte (44) de la fente en coulisse (40), recevant le tourillon à charnière (38) dans le couvercle de fermeture (28) ouvert, part d'un segment prolongé (43) de la lente à coulisse qui s'étend parallèlement ou environ parallèlement aux surfaces externes du récipient (56).

9. Récipient selon l'une des revendications précédentes, caractérisé en ce que les côtés internes du couvercle de fermeture possèdent un joint applicable (36) sur le bord de l'ouverture du récipient, tournant dans laquelle le segment d'étanchéité qui s'étend le long du côté pourvu d'un élément de charnière (40), s'étend dans le prolongement ou à peu près dans le prolongement, du segment plus long (43) de la lente à coulisse (40).

10. Récipient selon l'une des revendications précédentes, caractérisé en ce que du couvercle de fermeture (28) partent au moins deux des tourillons à charnière (38) qui forment l'axe de basculement du couvercle de fermeture qui pénètrent dans les éléments de charnière (42) partant des parois latérales opposées.
